# EUROPÄISCHE PATENTSCHRIFT

(11) **EP 1 529 751 B1**
(45) Veröffentlichungstag und Bekanntmachung des Hinweises auf die Patenterteilung: **25.10.2006**
(21) Anmeldenummer: 04020830.8
(22) Anmeldetag: 02.09.2004
(51) Int. Cl.: B67B 3/20

(54) **Verschliessmaschine zum Verschliessen von Gefässen**
Machine for closing containers
Machine pour fermer des récipients

(30) Priorität: 07.11.2003 DE 10352016
(43) Veröffentlichungstag der Anmeldung: 11.05.2005
(73) Patentinhaber: KHS AG, 44143 Dortmund (DE)
(72) Erfinder: Bernhard, Herbert, 55578 Wolfsheim (DE)

(56) Entgegenhaltungen:
- EP-A- 0 758 624
- EP-A- 1 205 430
- DE-U- 20 218 380
- DE-U- 29 505 567
- GB-A- 559 269
- US-A- 4 089 153

## Beschreibung

Die Erfindung bezieht sich auf eine Verschließmaschine gemäß des Oberbegriffs des ersten Patentanspruchs.

Verschließmaschinen, insbesondere auch solche umlaufender Bauart, zum Verschließen von Behältern wie z.B. Flaschen mit Verschlusskappen durch Aufschrauben sind grundsätzlich bekannt (US 20 76 631). Die hierbei verwendeten Verschlusskappen bestehen beispielsweise aus Metall (z. B. Aluminium), vorzugsweise aber auch aus Kunststoff. Diese aus Kunststoff bestehenden Verschlusskappen sind mit einem Innengewinde vorgefertigt, mit welchem sie zum Verschließen auf das an der Flaschenmündung vorgesehene Außengewinde der Flasche aufgeschraubt und dort mit einem vorgegebenen Drehmoment festgedreht werden.

Dabei hat sich in der Vergangenheit besonders eine Bauweise durchgesetzt, bei der in einem rotierend umlaufenden Rotor mehrere Schraubeinheiten vorgesehen sind, deren Welle in der üblichen Ausführung von einem auf der Welle sitzenden Ritzel gedreht wird, welches auf einem am Stator feststehenden Zahnkranz abläuft. Die Welle dreht ihrerseits den Schraubkopf, dem die Kappe zuvor in den üblichen Klemmeingriff zugeführt wurde. Die Schraubeinheiten werden beim Umlauf des Rotors nacheinander durch ihre Höhensteuerung abwärts bewegt auf die darunter stehende *Flasche* und schrauben dabei die Kappe auf die Flasche auf.

Aus der US 2987313 und der EP 0521581 A1 ist es bekannt, jede Schraubeinheit mit einem eigenen Antriebsmotor zu versehen, dessen Welle achsparallel zur Welle der Schraubeinheit angeordnet und mit dieser durch ein Getriebe gekoppelt ist. Nachteilig hierbei sind der große Aufwand für die Getriebekopplung und die zusätzlichen Lagerstellen, die mit der Vorrichtung umlaufen müssen, wobei die gesamte Schraubeinheit noch gegen die Flasche bewegt werden muss.

Man hat im Stand der Technik versucht, bei kleinem Außendurchmesser der Schraubvorrichtung die Drehzahl des Schraubkopfes unabhängig von der Umlaufdrehzahl des Rotors zu erhöhen, um die Durchsatzleistung zu vergrößern. Es ist dazu bekannt, die Welle mit einem Übersetzungsgetriebe zwischen Zahnkranz und Ritzel zu versehen, das die Drehzahl erhöht. Aus baulichen Gründen bei der gegebenen engen Anordnung der Schraubeinheiten in einer Schraubvorrichtung stößt dies jedoch auf erhebliche konstruktive Schwierigkeiten. Eine ähnliche Konstruktion zeigt die EP0 690 020 A1. Bei dieser Konstruktion ergibt sich jedoch aus den dort gewollten Gründen durch das Getriebe eine unerwünschte Drehzahlverringerung des Schraubkopfes. Eine weitere ähnliche Konstruktion zeigt die DE 91 02 659 U1. Bei dieser Konstruktion sind zwei Getriebe wahlweise für unterschiedliche Schraubtiefen umschaltbar vorgesehen, was zu einer sehr aufwendigen Konstruktion führt.

Schließlich ist eine Vorrichtung zum Verschließen von Flaschen oder dergleichen Behälter mit Verschluss- oder Schraubkappen mit mehreren am Umfang eines um eine vertikale Maschinenachse umlaufenden Rotors gebildeten Verschließpositionen bekannt geworden, denen die zu verschließenden Behälter an einem Behältereinlauf übergeben und die verschlossenen Behälter an einem Behälterauslauf entnommen werden. Jede Verschließposition weist einen Behälterträger und eine an einem unteren Ende mit einem Schraubkopf versehene, um eine Behälter- bzw. Spindelachse drehbar gelagerte Schraubspindel auf, die um ihre Spindelachse durch einen Antrieb rotierend antreibbar ist, wobei der Antrieb der Schraubspindeln hinsichtlich des auf die Schraubköpfe übertragenen Drehmoments und/oder der Drehzahl der Schraubköpfe einstellbar bzw. steuerbar ist.

Ebenfalls bekannt wurde eine Vorrichtung nach der DE 20218523 U. Bei dieser Vorrichtung wurde besonderen Wert auf eine offene, leicht zu reinigende Bauweise gelegt, da das geplante Hauptanwendungsgebiet dieser Verschließmaschine die kaltaseptische Abfüllung ist.

Zur Reduzierung der Bauteile und der mit diesen im Zusammenhang stehenden zu reinigenden Flächen, Spalten, Hinterschneidungen und Ritzen, ist bei dieser Vorrichtung vorgesehen, die Verschlussköpfe höhenmäßig quasi feststehenden auszubilden und jedem dieser Verschlussköpfe einen Antriebsmotor zuzuordnen, welcher den Verschlusskopf direkt also ohne zusätzliches Getriebe antreibt.

Die zu verschließenden Flaschen werden dabei aus einer unteren Einlaufposition in eine obere Verschlussposition und dann wieder in eine untere Auslaufposition bewegt.

Mit der Vorstellung der DE 202 18 523 U wurden hinsichtlich des Reinigungsaufwandes und der Prozesssicherheit insbesondere bezüglich der kaltaseptischen Abfüllung große Fortschritte erzielt, doch haben weitergehende Untersuchungen und Analysen weiteres Verbesserungspotenzial aufgezeigt.

Aufgabe und Ziel der vorliegenden Erfindung ist es, eine Verschließmaschine auszubilden, bei welcher die Reinigung der Maschinen und Anlagen und die Prozesssicherheit insbesondere - aber nicht ausschließlich - der kaltaseptischen Abfüllung und Verschließung weiter verbessert wird. Dazu sieht die vorliegende Erfindung vor, die Anzahl, die Flächeninhalte und die Struktur der äußeren Oberflächen einer Verschließmaschine weiter zu optimieren.

Gelöst wird diese der Erfindung zugrunde liegende Aufgabe durch die Merkmale des Anspruchs 1.

Die Erfindung wird im folgenden anhand der Figuren an einem Ausführungsbeispiel näher erläutert. Es zeigen:
- Fig. 1: in vereinfachter Darstellung und teilweise im Schnitt einen Schraubkopf 8 zum Aufschrauben von Schraubkappen 3, und die
- Fig. 2: in einer vereinfachten und teilweise geschnittenen Darstellung eine erfindungsgemäße Verschließmaschine mit Montageraum 13, und die
- Fig. 3: in einer vereinfachten Darstellung eine Gesamtansicht einer erfindungsgemäßen Verschließmaschine.

Weiterbildungen, Vorteile und Anwendungsmöglichkeiten der Erfindung ergeben sich aus der nachfolgenden Beschreibung von Ausführungsbeispielen und der Zeichnung. Dabei bilden alle beschriebenen und/oder bildlich dargestellten Merkmale für sich oder in beliebiger Kombination den Gegenstand der Erfindung, unabhängig von ihrer Zusammenfassung in den Ansprüchen oder deren Rückbeziehung. Gleichzeitig wird der Inhalt der Ansprüche zu einem Bestandteil der Beschreibung gemacht.

Die in den Figuren allgemein mit 1 bezeichnete Vorrichtung dient zum Verschließen von Behältern 2, wie z.B. Flaschen oder Kanistern mit Verschluss- bzw. Schraubkappen 3, die aus einem geeigneten Material, beispielsweise aus Metall (Aluminium) oder Kunststoff hergestellt sind und ein vorgefertigtes Innengewinde aufweisen, mit dem sie zum Verschließen eines Behälters 2 auf das im Bereich der Flaschenmündung vorgesehene Außengewinde aufschraubbar sind.

Zum Verschließen werden die aufrecht stehenden Behälter 2 von einem nicht dargestellten Transporteur über einen, den Behältereinlauf der Verschließmaschine 1 bildenden Einlaufstern, jeweils nacheinander an eine der Verschließpositionen übergeben, die am Umfang des, um eine vertikale Maschinenachse umlaufend angetriebenen Rotors vorgesehen sind, und zwar in gleichmäßigen Winkelabständen um die Achse verteilt. Die verschlossenen Behälter 2 werden über einen Auslaufstern den Verschließpositionen entnommen und über einen nicht dargestellten Transporteur abgeführt.

An jeder Verschließposition ist ein Gefäß- oder Flaschenträger oder Flaschenhalter 4 zur Aufnahme und Halterung eines mit seiner Hochachse parallel oder annähernd parallel zur Drehachse der Verschließmaschine 1 angeordneten Behälters 2 vorgesehen.

Weiterhin ist jeder Verschließposition über dem Flaschenhalter 4 ein gesonderter Schraubwellensatz 6 zugeordnet, der unter anderem eine mit ihrer Hochachse parallel zur Drehachse der Verschließmaschine 1 liegende Schraubwelle 7 mit einem unteren Schraubkopf 8 aufweist.

Während des Umlaufs der Verschließmaschine 1 führt jeder Behälter 2 und damit auch der jeweilige Flaschenhalter 4 eine gesteuerte vertikale Hubbewegung derart aus, dass von jedem Schraubkopf 8 an einer nicht dargestellten Übergabeposition jeweils eine Schraubkappe 3 aufgenommen, dann anschließend die Mündung des Behälters gegen die Schraubkappe 3 bewegt wird und dort durch Drehen der Schraubwelle 7 um ihre Hochachse aufgeschraubt und mit einem vorgegebenen Drehmoment festgedreht wird.

Zur Ausführung der Drehbewegung des Schraubwellensatzes 6 ist jedem dieser Sätze ein eigner, separat bezüglich Drehzahl, Drehrichtung und Drehmoment steuer- und regelbarer Antriebsmotor 5 zugeordnet. Bei diesem Antriebsmotor 5 kann es sich z.B. um einen Servo-, Schritt- oder aber auch um einen Synchronmotor usw. handeln, wobei allen diesen Motorenarten gemeinsam ist, dass sie durch die Art der Ansteuerung, welche entweder individuell durch einen Rechner je Antriebsmotor 5 und/oder aber auch durch einen gemeinsamen Rechner für alle Antriebsmotoren 5 erfolgenden kann, hinsichtlich Drehzahl, Drehrichtung, Drehmoment, Gesamtdrehwinkel je Aufschraubvorgang usw. steuer- und/oder regelbar sind.

Die Hauptsäule 9 der Verschließmaschine 1 nimmt die auf einem Teilkreis angeordneten Verschlussvorrichtung entweder an einer Rotorplatte 10 oder an sternförmig ausgerichteten offenen Haltearmen auf. Dabei sind die Verschlussvorrichtungen und die Rotorplatte 10 im wesentlichen frei von Einund/oder Umbauten und so offen wie technisch möglich ausgeführt, um für alle Maschinenteile eine optimale Zugänglichkeit insbesondere für optimale Reinigungs- und Desinfektionsaufgaben zu schaffen.

Bezüglich der besonders vorteilhaften Gestaltung von Schraubwellensatz 6, Schraubwelle 7 und Schraubkopf 8 und weiterer Komponenten sei an dieser Stelle nochmals auf die DE 202 18 523 U verwiesen.

Zur weiteren Optimierung von Verschließmaschinen hinsichtlich Reinigung und Sicherheit des Abfüllprozesses sieht die vorliegende Erfindung vor, dass verschmutzungsanfällige Komponenten wie z.B. Antriebsmotoren 5 usw., welche bei Verschließmaschinen die dem Stand der Technik entsprechen, frei zugänglich sind und somit einen erhöhten Reinigungsaufwand bedingen, gekapselt werden.

Wie in der Figur 2 dargestellt, ist vorgesehen, jeden Antriebsmotor 5 mit einer Motorummantelung 11 zu umgeben, welche den Antriebsmotor 5 hermetisch vor allen Umgebungseinflüssen wie z.B. Luftzug, Schwall- oder Spritzwasser, Desinfektions- oder Reinigungsmitten schützt.

Die Motorummantelung 11 mündet mit ihrer oberen, offenen Seite passgenau in eine korrespondierenden Öffnung einer, fest an der umlaufenden Hauptsäule 9 angeordneten Tragplatte 12. Durch geeignete konstruktive Maßnahmen wie z.B. die Anordnung von Dichtungs- und Befestigungselementen ist auch die Verbindung zwischen Motorummantelung 11 und Tragplatte 12 gegenüber Umgebungseinflüssen hermetisch dicht.

Durch die Anordnung von Seitenwänden, Dachelementen, Türen, Dichtungen und weiterer Elemente an der Tragplatte 12 wird ein mit der Hauptsäule 9 umlaufender Montageraum 13 für die Aufnahme weiterer Mittel gebildet, welcher ebenfalls hermetisch dicht ist.

Durch die o.g. Öffnungen in der Tragplatte 12 besteht eine direkte Verbindung zwischen Montageraum 13 und den, durch die Motorummantelungen 11 ebenfalls vor Umgebungseinflüssen geschützten Antriebsmotoren 5. Durch diese direkten Verbindungen werden die Anschlussleitungen der Antriebsmotoren 5 in den Montageraum 13 geführt.

In einer weiteren Ausbildung der vorliegenden Erfindung ist zur Verbesserung des Montageverhaltens und zur Verminderung von Stillstandszeiten im Störungsfall vorgesehen, dass diese Anschlussleitungen zumindest motorseitig als schnell lösbare Steck(er)verbindung ausgeführt sind.

In einer ebenfalls vorteilhaften Weiterbildung der vorliegenden Erfindung ist vorgesehen, die zu jedem einzelnen Antriebsmotor 5 gehörenden und/oder die zu allen Antriebsmotoren 5 gemeinsam gehörenden Ansteuerungskomponenten, wie z.B. Ansteuerkarten, Netzteile, Drehgeber, Drehmomentmesser, Drehverteiler für Betriebsstrom und/oder Steuersignale usw. ebenfalls innerhalb des Montageraumes 13 anzuordnen, so dass auch diese geschützt sind und gleichzeitig nicht mehr den üblichen Reinigungsprozeduren unterzogen werden müssen.

Auch für die elektrischen Verbindungen zwischen den Drehverteilern für Betriebsstrom und/oder Steuersignale und den jeweils nachgeschalteten Bauteilen wie z.B. Steuerkarten oder Netzteilen, ist vorgesehen, dass die erforderlichen elektrischen Verbindungen anhand von Steck(er)verbindungen herstellbar sind. Der besondere Vorteil von steckbaren Leitungsverdingungen liegt in der Reparatur- und Wartungsfreundlichkeit, was bei störungsbedingten Produktionsunterbrechungen zu verkürzten Stillstandszeiten führt.

Zur weiteren Verbesserung der Reinigung einer derartigen Verschließmaschine 1 und zur Verkürzung der mit der Reinigung der Verschließmaschine verbundenen Stillstandszeiten ist weiterhin vorgesehen, sämtliche Außenflächen des Montageraumes durch ortsfest und/oder mit der Hauptsäule umlaufend angeordnete Düsen abspritzen und reinigen zu lassen. Dazu ist ebenfalls vorgesehen, den zur Versorgung der umlaufenden Sprühdüsen mit Reinigungs- oder Desinfektionsmittel zwingend erforderlichen Drehverteiler ebenfalls in und/oder auf dem Montageraum 13 anzuordnen.

Ebenfalls wird im Rahmen der vorliegenden Erfindung ein besonders vorteilhaftes Verfahren zum Betrieb der Antriebsmotoren 5 vorgestellt. Bei bekannten Verschließmaschinen ist es unabhängig von der Art des Antriebs der Schraubköpfe 8 üblich, dass diese Schraubköpfe 8 permanent rotieren und diese Rotation somit auch dann beibehalten, wenn die Schraubköpfe 8 augenblicklich keine Schraubkappen 3 auf die Behälter 2 aufschrauben. Dieses ist z.B. dann der Fall, wenn der Aufschraubvorgang einer Schraubkappe 3 gerade beendet wurde und sich der Schraubkopf 8 auf dem Weg zur Übernahmeposition für die Übernahme der nächsten Schraubkappe 3 befindet. Diese Situation tritt aber auch beim Anfahren einer Getränkeanlage auf, wenn die in die Getränkeanlage einlaufenden Behälter die Verschließmaschine 1 noch nicht erreicht haben, die Verschließmaschine aber schon teilungsgerecht mitläuft.

Die unnötige Rotation der Schraubköpfe 8 ist insbesondere bei der kaltaseptischen Sterilabfüllung von großem Nachteil, da es durch die permanent rotierenden Schraubköpfe 8 zu großflächigen Verspritzungen von Flüssigkeiten und/oder Staubverwirbelungen kommen kann, welche zumindest die Verschließmaschine 1 verschmutzen können und somit einen erhöhten Reinigungsaufwand nach sich ziehen. Um diese Nachteile zu vermeiden, ist vorgesehen, die Schraubköpfe 8 nur dann rotieren zu lassen, wenn diese Drehbewegung für das Aufschrauben der Schraubkappen 3 unbedingt erforderlich ist. Erfindungsgemäß rotieren die Schraubköpfe 8 nur dann, wenn Behälter 2 zum Verschließen anstehen und wenn sich die Schraubköpfe 8 im eigentlichen Aufschraubvorgang befinden. Zu diesem zählen neben dem eigentlichen Aufschraubvorgang selbst zumindest auch die vorausgehende Beschleunigungsphase und die anschließende Verzögerungsphase der Drehbewegung.

Hinsichtlich der nicht permanenten Rotation der Schraubköpfe 8 erstreckt sich der Umfang der vorliegenden Erfindung nicht nur auf das hier vorgestellte Ausführungsbeispiel bei dem der Antrieb der Schraubköpfe 8 anhand jeweils eines Antriebsmotors 5 erfolgt, wobei es sich um Servo-, Schritt- oder Synchronmotoren handeln kann, sondern auch auf hier nicht explizit dargestellte Ausführungsvarianten, bei denen der Antrieb der Schraubköpfe 8 z.B. durch das Abwälzen eines, mit dem Schraubkopf 8 in einer Wirkverbindung stehenden Ritzels an einer ortsfesten Innenverzahnung erfolgt.

In einer weiteren Ausgestaltung der vorliegenden Erfindung ist vorgesehen, die sich durch die Verwendung von je einem separatem Antriebsmotor 5 je Schraubkopf 8, wobei es sich bei den Antriebsmotoren 5 um steuer- und/oder regelbare Servo-, Schritt- oder Synchronmotoren handelt, ergebenden Möglichkeiten auch dahingehend zu nutzen, dass die Drehrichtung dieser Antriebsmotoren 5 zumindest kurzzeitig umgekehrt wird.

Bekannte Behälter 2 weisen in der Regel ein so genanntes Rechtsgewinde auf, auf welches die Mutter, im vorliegenden Fall die Schraubkappe 3, bei Betrachtung von Oben im Uhrzeigersinn aufgeschraubt wird. Das Umkehren der Drehrichtung bedeutet folglich, dass der Schraubkopf 8 - bei unveränderter Betrachtungsweise - entgegen des Uhrzeigersinnes gedreht wird.

Fehlverschraubungen, welche dadurch entstehen können, dass Behältergewinde und das Gewinde der Schraubkappe 3 zu Beginn des Schraubvorganges nicht optimal zueinander positioniert sind, werden durch diese Vorgehensweise sicher vermieden, da sich die beiden zu verschraubenden Gewinde durch diese Rückwärtsdrehung entgegen dem Uhrzeigersinn derart zueinander positionieren, dass sie fehlerfrei miteinander verschraubt werden können.

Von besonderem Vorteil ist diese kurzzeitige Rückwärtsdrehung insbesondere bei so genannten Twist-Off-Verschraubungen, bei welchen das Gewinde der Schraubkappen 3 nicht vollständig ausgebildet ist, sondern nur aus kleinen, am untersten Rand der Schraubkappen 3 angeordneten Führungselementen besteht.

## Patentansprüche

1. Verschließmaschine (1) zum Verschließen von Flaschen, Gläsern mit Schraubverschluss oder dergleichen Behälter mit Verschluss- oder Schraubkappen (3) durch Aufschrauben, mit mehreren am Umfang eines um eine vertikale Maschinenachse umlaufenden Rotors gebildeten Verschließpositionen, denen die zu verschließenden Behälter (2) an einem Behältereinlauf übergeben und die verschlossenen Behälter an einem Behälterauslauf entnommen werden, wobei jede Verschließposition einen Behälterträger (4) und eine an einem unteren Ende mit einem Schraubkopf (8) versehene um eine Achse drehbar gelagerte Schraubwelle (7) aufweist, wobei jede dieser Schraubwellen (7) durch einen eigenen Antriebsmotor (5) antreibbar ist, wobei oberhalb der Verschließpositionen ein mit der Hauptsäule (9) umlaufender Montageraum (13) gebildet ist, **dadurch gekennzeichnet, dass** der Montageraum (13) gegenüber der Umgebung und/oder den Umgebungseinflüssen hermetisch dicht ist.

2. Verschließmaschine nach Anspruch 1, **dadurch gekennzeichnet, dass** der Montageraum (13) durch hermetisch dicht verschließbare Öffnungen wie Türen und/oder Klappen zugänglich ist.

3. Verschließmaschine nach einem der Ansprüche 1 bis 2, **dadurch gekennzeichnet, dass** der Montageraum (13) die Antriebsmotoren (5) beinhaltet.

4. Verschließmaschine nach einem der Ansprüche 1 bis 3, **dadurch gekennzeichnet, dass** der Montageraum (13) mindestens einen Drehverteiler für Betriebsstrom und/oder Steuersignale beinhaltet.

5. Verschließmaschine nach einem der Ansprüche 1 bis 4, **dadurch gekennzeichnet, dass** alle äußeren Oberflächen des Montageraums (13) durch mit der Hauptsäule (9) umlaufende und/oder ortsfest angeordnete Düsen mit Reinigungs- und/oder Desinfektionsmitteln besprühbar sind.

6. Verschließmaschine nach einem der Ansprüche 1 bis 5, **dadurch gekennzeichnet, dass** jeder der Antriebsmotoren (5) in einer separaten, dicht gegen Umgebungseinflüsse mit dem Montageraum (13) verbundenen Motorummantelung (11) angeordnet ist.

7. Verschließmaschine nach einem der Ansprüche 1 bis 6, **dadurch gekennzeichnet, dass** die Verschließmaschine (1) Mittel beinhaltet, welche eine nicht permanente Rotation der Schraubköpfe (8) bewirken.

8. Verschließmaschine nach Anspruch 7, **dadurch gekennzeichnet, dass** es sich bei diesen Mitteln um die Antriebsmotoren (5) handelt, wobei diese Servo- oder Schritt- oder Synchronmotoren sein können.

9. Verschließmaschine nach Anspruch 7, **dadurch gekennzeichnet, dass** es sich bei diesen Mitteln um Schaltkupplungen handelt.

10. Verschließmaschine nach Anspruch 7, **dadurch gekennzeichnet, dass** es sich bei diesen Mitteln um nicht umlaufende Teilsegmente einer Innenverzahnung handelt.

11. Verfahren zum Betrieb einer Verschließmaschine (1) nach den Ansprüchen 1 bis 10, **dadurch gekennzeichnet, dass** die Schraubköpfe (8) nur dann drehangetrieben werden, wenn Behälter (2) unmittelbar zum Verschließen anstehen.

12. Verfahren zum Betrieb einer Verschließmaschine (1) nach Anspruch 11, **dadurch gekennzeichnet, dass** die Schraubköpfe (8) nur während ihrer Beschleunigungsphasen der Drehbewegungen, dem eigentlichen Verschließvorgang und den Verzögerungsphasen der Drehbewegungen drehangetrieben werden.

13. Verfahren zum Betrieb einer Verschließmaschine (1) nach Anspruch 11, **dadurch gekennzeichnet, dass** die Drehrichtung der Schraubköpfe (8) zumindest zeitweise zu ihrer Drehrichtung während des Aufschraubvorganges entgegengesetzt ist.

## Claims

1. Closing machine (1) for the closing of bottles, jars with screw-type caps or similar containers with locking caps or screw-type caps (3) by means of screwing on the said caps, the said closing machine having a plurality of closing positions formed on the periphery of a rotor rotating about a vertical machine axis, to which closing positions the containers (2) to be closed are transferred at a container inlet and the closed containers are removed at a container outlet, wherein each closing position includes a container carrier (4) and a screw shaft (7) that is provided at a bottom end with a screw head (8) and is mounted so as to be rotatable about an axis, wherein each of the said screw shafts (7) is driveable by means of its own drive motor (5), wherein a mounting space (13) that rotates with the main column (9) is formed above the closing positions, **characterised in that** the mounting space (13) is sealed hermetically relative to the environment and/or the environmental influences.

2. Closing machine according to claim 1, **characterised in that** the mounting space (13) is accessible through hermetically sealed, closable openings such as doors and/or flaps.

3. Closing machine according to one of claims 1 to 2, **characterised in that** the mounting space (13) includes the drive motors (5).

4. Closing machine according to one of claims 1 to 3, **characterised in that** the mounting space (13) includes at least one rotary distributor for operating current and/or control signals.

5. Closing machine according to one of claims 1 to 4, **characterised in that** all the outside surfaces of the mounting space (13) are sprayable with cleaning and/or disinfecting means through nozzles that rotate with the main column (9) and/or are disposed in a stationary manner.

6. Closing machine according to one of claims 1 to 5, **characterised in that** each of the drive motors (5) is disposed in a separate motor casing (11) that is connected to the mounting space (13) and is sealed against environmental influences.

7. Closing machine according to one of claims 1 to 6, **characterised in that** the closing machine (1) includes means, which effect a non permanent rotation of the screw heads (8).

8. Closing machine according to claim 7, **characterised in that** the said means are the drive motors (5), wherein the said drive motors can be servo motors or step motors or synchronous motors.

9. Closing machine according to claim 7, **characterised in that** the said means are clutches.

10. Closing machine according to claim 7, **characterised in that** the said means are non rotating part segments of an internal gearing.

11. Method for the operation of a closing machine (1) according to claims 1 to 10, **characterised in that** the screw heads (8) can only be rotatingly driven if containers (2) are in position for immediate closing.

12. Method for the operation of a closing machine (1) according to claim 11, **characterised in that** the screw heads (8) are only rotatingly driven during their acceleration phases of the rotational movements, the actual closing operation and the deceleration phases of the rotational movements.

13. Method for the operation of a closing machine (1) according to claim 11, **characterised in that** the direction of rotation of the screw heads (8) is opposed at least sometimes to its direction df rotation during the screwing-on operation.

## Revendications

1. Machine de fermeture (1), pour fermer des bouteilles, des verres avec une fermeture à vis ou des récipients similaires avec des capuchons de fermeture ou des capuchons à visser (3), par vissage, avec plusieurs positions de fermeture formées sur la périphérie d'un rotor tournant autour d'un axe de machine vertical, vers lesquelles les récipients (2) à fermer sont transférés sur une entrée de récipients et les récipients fermés sont prélevés à une sortie de récipients, chaque position de fermeture comportant un porte-récipient (4) et un arbre à hélice (7) muni sur une extrémité inférieure d'une tête de vissage (8) et logé de facon rotative autour d'un axe, chacun de ces arbres à hélice (7) pouvant être entraîné par un moteur d'entraînement (5) propre, un espace de montage (13) rotatif relié à la colonne principale (9) étant formé au-dessus des positions de fermeture, **caractérisée en ce que** l'espace de montage (13) est hermétiquement étanche par rapport à l'environnement et/ou aux influences environnementales.

2. Machine de fermeture selon la revendication 1, **caractérisée en ce que** l'espace de montage (13) est accessible par des ouvertures pouvant être fermées de façon hermétiquement étanche, comme des portes et/ou des volets.

3. Machine de fermeture selon l'une quelconque des revendications 1 à 2, **caractérisée en ce que** l'espace de montage (13) contient les moteurs d'entraînement (5).

4. Machine de fermeture selon l'une quelconque des revendications 1 à 3, **caractérisée en ce que** l'espace de montage (13) contient au moins un répartiteur de rotation pour le courant de service et/ou des signaux de commande.

5. Machine de fermeture selon l'une quelconque des revendications 1 à 4, **caractérisée en ce que** toutes les surfaces extérieures de l'espace de montage (13) peuvent être vaporisées avec des produits de nettoyage et/ou de désinfection par des buses tournant avec la colonne principale (9) et/ou disposées de facon stationnaire.

6. Machine de fermeture selon l'une quelconque des revendications 1 à 5, **caractérisée en ce que** chacun des moteurs d'entraînement (5) est disposé dans un carter de moteur (11) séparé, relié à l'espace de montage (13) de façon étanche aux influences environnementales.

7. Machine de fermeture selon l'une quelconque des revendications 1 à 6, **caractérisée en ce que** la machine de fermeture (1) contient des moyens provoquant une rotation non permanente des têtes de vissage (8).

8. Machine de fermeture selon la revendication 7, **caractérisée en ce que** ces moyens sont les moteurs d'entraînement (5), ces derniers pouvant être des servomoteurs, des moteurs pas à pas ou des moteurs synchrones.

9. Machine de fermeture selon la revendication 7, **caractérisée en ce que** ces moyens sont des embrayages.

10. Machine de fermeture selon la revendication 7, **caractérisée en ce que** ces moyens sont des segments partiels non rotatifs d'une denture interne.

11. Procédé d'exploitation d'une machine de fermeture (1) selon les revendications 1 à 10, **caractérisé en ce que** les têtes de vissage (8) ne sont entraînées en rotation que si des récipients (2) sont directement disponibles pour être fermés.

12. Procédé d'exploitation d'une machine de fermeture (1) selon la revendication 11, **caractérisé en ce que** les têtes de vissage (8) ne sont entraînées en rotation que pendant leurs phases d'accélération des mouvements de rotation, pendant le processus de fermeture proprement dit et pendant les phases de temporisation des mouvements de rotation.

13. Procédé d'exploitation d'une machine de fermeture (1) selon la revendication 11, **caractérisé en ce que** le sens de rotation des têtes de vissage (8) est au moins temporairement opposé à leur sens de rotation pendant le processus de vissage.
